# FASCICULE DE BREVET EUROPEEN

(11) **EP 0 165 108 B1**
(45) Date de publication et mention de la délivrance du brevet: **22.03.1989**
(21) Numéro de dépôt: 85400870.3
(22) Date de dépôt: 06.05.1985
(51) Int. Cl.: G04F 10/00, H03M 1/50

(54) **Convertisseur temps-numérique ultra-rapide**
Ultraschneller zeitnumerischer Umformer
Ultra-rapid time-numerical converter

(30) Priorité: 11.05.1984 FR 8407344
(43) Date de publication de la demande: 18.12.1985
(73) Titulaire: CENTRE NATIONAL DE LA RECHERCHE SCIENTIFIQUE (CNRS), 75700 Paris Cedex 07 (FR)
(72) Inventeur: Genat, Jean-François, F-92100 Boulogne (FR); Rossel, François, F-93160 Noisy Le Grand (FR)
(74) Mandataire: Joly, Jean-Jacques

(56) Documents cités:
- FR-A- 2 088 363
- US-A- 3 423 676
- US-A- 3 638 047
- US-A- 4 164 666
- US-A- 4 433 919
- US-A- 4 439 046
- IRE TRANSACTIONS ON NUCLEAR SCIENCE, vol. NS-6, no. 1, mars 1959, pages 31-34, New York, US; R.H. RAGSDALE et al.: "A chronotron for relativistic neutron time-of-flight measurements"

## Description

La présente invention concerne un convertisseur temps-numérique ultra-rapide, c'est-à-dire un dispositif destiné à fournir une valeur numérique représentant le temps écoulé entre la réception d'un signal de départ et la réception d'un signal d'arrêt.

Le domaine d'application de l'invention est notamment, mais non exclusivement, celui de la mesure de temps très brefs en électronique nucléaire: physique des hautes énergies, physique nucléaire, ou médecine nùcléaire. A titre d'exemple, le convertisseur selon l'invention convient particulièrement à la mesure des intervalles de temps de collection aux extrémités de détecteurs de particules.

Les convertisseurs temps-numérique connus sont essentiellement de deux types.

Les premiers utilisent un condensateur qui est chargé à courant constant pendant la durée à mesurer, le niveau de charge étant ensuite numérisé, ces convertisseurs sont généralement précis, mais d'une structure complexe.

Les seconds sont basés sur l'utilisation d'horloges de référence; ils sont également de structure complexe et leur précision est liée à celle de l'horloge. Un convertisseur de ce type est décrit dans le document US-A-4 439 046. Dans ce convertisseur, le compteur destiné à compter les signaux d'horloge entre les signaux de départ et d'arrêt est complété par un circuit formant vernier et utilisant une ligne à retard qui reçoit les signaux d'horloge et qui a plusieurs sorties successives reliées aux entrées d'horloge de bascules dont les entrées de déclenchement et de réen- clenchement reçoivent les signaux d'arrêt et de départ.

Il est par ailleurs connu du brevet US-A-4 433 919 un convertisseur temps-numérique comprenant deux lignes à retard recevant respectivement le signal de départ et le signal d'arrêt. Chaque ligne à retard a une pluralité de sorties réparties régulièrement le long de la ligne. Des circuits formés par des bascules ont chacun une première entrée reliée à une sortie particulière de la première ligne à retard et une deuxième entrée reliée à la sortie correspondante de la deuxième ligne à retard. La propagation le long de la deuxième ligne à retard est plus rapide que le long de la première, de sorte que la position de la bascule dans laquelle l'ordre de réception des signaux de départ et d'arrêt est inversé est représentative de la durée à mesurer. Un circuit ROM reçoit les signaux de sortie des bascules et élabore l'information recherchée sous forme numérique.

La présente invention a pour but de fournir un convertisseur temps-numérique ayant une structure simple permettant sa réalisation sous forme de circuit intégré. La présente invention a aussi pour but de fournir un convertisseur temps-numérique ultra-rapide, c'est-à-dire ayant un temps de réponse très bref.

Ce but est atteint au moyen d'un convertisseur du type comprenant une ligne à retard destinée à être parcourue par le signal de départ et dans lequel, conformément à l'invention:
- la ligne à retard est formée par une pluralité de portes connectées en cascade pour former une chaîne dont une extrémité est destinée à recevoir le signal de départ pour permettre la propagation du signal de départ le long de la chaîne, les portes étant toutes constituées par des mêmes circuits intégrés formés sur un seul et même substrat semi-conducteur de manière à présenter sensiblement le même temps de propagation, chaque porte ayant une entrée de signal, une sortie de signal et une entrée de commande, ladite sortie de signal ayant un premier état lorsque le signal de départ s'est propagé à travers la porte correspondante ou un deuxième état différent du premier lorsque le signal de départ ne s'est pas propagé à travers la porte correspondante, et
- un circuit de verrouillage est prévu ayant une entrée destinée à recevoir le signal d'arrêt et une pluralité de sorties chacune reliée à une entrée de commande d'une porte correspondante de ladite chaîne, le circuit de verrouillage agissant en réponse à la réception d'un signal d'arrêt pour verrouiller les portes à travers lesquelles le signal de départ ne s'est pas encore propagé, de sorte que le nombre de portes traversées par le signal de départ et ayant par conséquent leur sortie de signal dans le deuxième état, est une fonction linéaire du temps écoulé entre la réception du signal de départ et la réception du signal d'arrêt.

La présente invention est basée sur l'utilisation, en tant que référence temporelle, des temps de propagation de signaux logiques dans un circuit intégré. En effet, les nouvelles technologies de circuits intégrés, dans le cas présent la fabrication de réseaux de portes prédiffusées, assurent, à l'intérieur d'un même échantillon, des dispersions de l'ordre de quelques pour cent sur des ensembles de portes logiques de plusieurs milliers d'unités.

La mesure est réalisée par l'inhibition, à la suite de la réception du signal d'arrêt, de la propagation du signal de départ dans une chaîne de portes.

Cette inhibition peut être réalisée de plusieurs façons.

Selon un mode de réalisation préféré de l'invention le circuit de verrouillage comprend une deuxième chaîne de portes qui est formée sur un même substrat de circuit intégré et à une extrémité de laquelle est reçu le signal d'arrêt, les deux chaînes formant des trajets parallèles avec liaisons entre les portes de la première chaîne et les portes de la deuxième chaîne de sorte que l'état des portes d'au moins l'une des deux chaînes est verrouillé lorsque le signal de départ se propageant le long de la première chaîne et le signal d'arrêt se propageant le long de la deuxième chaîne se sont rencontrés. La configuration des portes de la première chaîne, de même, éventuellement, que celle des portes de la deuxième chaîne est représentative du temps à mesurer. Aussi, le convertisseur est-il muni de moyens de codage ayant des entrées reliées aux portes d'au moins l'une des chaînes pour fournir une valeur numérique de mesure fonction de l'état de ces portes.

Les sens de propagation du signal de départ et du signal d'arrêt le long des deux chaînes parallèles peuvent être inverses l'un de l'autre ou identiques. Dans ce dernier cas, le temps de propagation à travers les portes de la première chaîne est supérieur au temps de propagation à travers les portes de la deuxième chaîne afin que le signal d'arrêt puisse «rattraper» le signal de départ.

Selon un autre mode de réalisation de l'invention, le circuit de verrouillage comprend un ensemble de trajets formés chacun entre une entrée commune recevant le signal d'arrêt et une porte respective de la chaîne de propagation du signal de départ. Dans ce cas, le signal d'arrêt est appliqué de façon quasi-simultanée aux différentes portes de sorte que l'état de la chaîne est figé dès réception du signal d'arrêt. Des moyens de lecture de l'état des portes de la chaîne de propagation du signal de départ sont prévus pour fournir une valeur numérique représentative du temps à mesurer.

Dans tous les cas, le convertisseur conforme à l'invention permet de donner de façon ultra-rapide le résultat de la mesure de temps très brefs. Un avantage supplémentaire tient à ce que le convertisseur est réalisable sous forme de circuit intégré.

D'autres particularités et avantages du convertisseur temps-numérique selon l'invention ressortiront à la lecture de la description faite ci-après, à titre indicatif mais non limitatif, en référence aux dessins annexés sur lesquels:
- la figure 1 est un schéma d'un convertisseur temps-numérique selon un premier mode de réalisation de l'invention,
- la figure 2 est un schéma d'un convertisseur temps-numérique selon un mode préféré de réalisation de l'invention, et
- la figure 3 est un schéma d'un convertisseur temps-numérique selon encore un autre mode de réalisation de l'invention.

Le convertisseur de la figure 1 comporte deux chaînes de portes 10 et 15 similaires, formées parallèlement l'une à l'autre mais avec des directions de propagation opposées. Les chaînes de portes sont formées à partir d'un réseau de portes prédiffusées sur un même substrat de circuit intégré.

Chaque porte 11 de la chaîne 10 a une première entrée reliée à une sortie non-inverseuse de la porte 11 précédente et une seconde entrée reliée à la sortie inverseuse d'une porte 16 associée de la chaîne 15. Celle-ci a une première entrée reliée à la sortie non-inverseuse de la porte 16 précédente et une seconde entrée reliée-à la sortie inverseuse de la porte 11 associée. A chaque porte 11 est ainsi associée une porte 16, et réciproquement. On notera que le terme «porte» est utilisé ici pour désigner un circuit logique à travers lequel un signal entrant peut ou non être propagé selon l'état d'un signal de commande qui peut être reçu également par ce circuit.

Un signal de départsd est appliqué à l'extrémité d'entrée 12 de la chaîne de portes 10 sous forme par exemple d'une transition de niveau logique bas à niveau logique haut à un instant t1. Un signal d'arrêt est appliqué à l'extrémité d'entrée 17 de la chaîne de portes 15 également sous forme d'une transition de niveau logique bas à niveau logique haut à un instant t2. Les entrées 12 et 17 sont situées à des extrémités opposées des chaînes 10 et 15, les signaux sd et sa se propageant en sens opposés. A chaque fois que le signal sd franchit une porte 11, la porte 16 correspondante est bloquée. De la même façon, à chaque fois que le signal sa franchit une porte 16, la porte 11 correspondante est bloquée. La rencontre des signaux sd et sa s'effectue en un point tel que le nombre de portes traversées par l'un deux est une fonction linéaire du temps recherché At = t2-t1. L'état des portes après la rencontre est figé. Il peut être lu immédiatement sur les sorties des portes de l'une des chaînes, par exemple sur les sorties non-inverseuses des portes 16, celles-ci étant reliées à un circuit de codage 19. Si l'on désigne par M le nombre total de portes dans chaque chaîne, par m le nombre de portes 11 franchies par le signal de départ, et par tpd le temps de propagation à travers une porte, l'on a At = tpd (2 m-M). Le circuit de codage peut être agencé pour délivrer directement un mot numérique binaire donnant sur N bits une valeur proportionnelle à At.

Le bit de poids faible du mot fourni par le convertisseur vaut 2 tp_{d}. Pour un convertisseur N bits dont le poids faible vaut δt et avec une précision absolue égale au demi-poids faible, la dispersion crtpd des temps de propagation par porte de circuit intégré doit satisfaire:

L'on peut aussi montrer que pour une dispersion donnée, le nombre N de bits significatifs maximum que le convertisseur peut fournir, est tel que: T étant la valeur de la pleine échelle du convertisseur. La valeur du bit de poids faible est ici égale à 2 t_{Pd}. Une diminution de cette valeur en vue d'améliorer la précision ou la finesse de la mesure requiert une diminution du temps de propagation par porte.

La figure 2 illustre un autre mode de réalisation d'un convertisseur selon l'invention avec lequel le bit de poids faible a une valeur qui peut être inférieure au temps de propagation par porte.

Le signal de départ sd est appliqué à l'extrémité d'entrée 22 d'une première chaîne 20 de portes 21 analogue à la chaîne 10 du convertisseur de la figure 1. Le signal d'arrêt sa est appliqué à l'extrémité d'entrée 27 d'une deuxième chaîne 25 de portes 26 de transmission.

Chaque porte 26 est agencée pour transmettre systématiquement le signal qui se présente sur son entrée de signal, celle-ci étant reliée à son entrée de commande. Chaque entrée d'une porte 26 est reliée à une entrée d'une porte 23 dont la sortie inverseuse est connectée à une entrée d'une porte 21 associée. L'autre entrée de cette porte 21 est reliée à la sortie non-inverseuse de la porte 21 précédente tandis que l'autre entrée de la porte 23 est connectée à la sortie inverseuse de la porte 21 associée. Ainsi, une porte 26 est associée à chaque couple de portes 21-23.

Le signal de départ sd est appliqué à l'entrée 22 à l'instant t1 et se propage le long de la chaîne 20. On notera que le franchissement de chaque porte 21 par le signal sd s'accompagne du blocage de la porte 23 associée. Le signal d'arrêt sa est appliqué à l'entrée 27 à l'instant t2 et se propage le long de la chaîne 25. La propagation le long de cette chaîne est plus rapide que celle le long de la chaîne 20 de sorte que le signal sa puisse rattraper le signal de départ. Dès que le signal sa rencontre une porte 23 non bloquée, il passe à travers celle-ci pour pouvoir bloquer la porte 21 correspondante, bloquant ainsi la propagation du signal de départ. Le signal sa continue d'être propagé le long de la chaîne 25, bloquant successivement les portes de la chaîne 20 non franchies par le signal de départ. L'état des portes de la chaîne 20 est une fonction linéaire de At = t2-t1. Il peut être lu immédiatement sur les sorties non-inverseuses des portes 21, celles-ci étant reliées à un circuit de codage 29. Si l'on désigne par m le nombre de portes 21 franchies par le signal de départ, par tlpd le temps de propagation par porte de la chaîne 20 et par t2p_{d} le temps de propagation par porte de la chaîne 25, l'on a At = m (tlp_{d}-t2p_{d}). Le circuit de codage 29 peut être agencé pour fournir le nombre m sous forme d'un mot numérique binaire.

Le temps de propagation à travers les portes d'une chaîne dépend de plusieurs facteurs: nombre de portes connectées en sortie de chaque porte de la chaîne, longueur des connexions entre portes, tension d'alimentation du circuit, ... En l'espèce, l'on peut jouer sur l'un ou plusieurs de ces facteurs pour avoir des temps de propagation t1_{pd} et t2p_{d} différents tels que: t1_{pd} > t2p_{d}. L'on pourrait disposer la chaîne de portes 21 avec les portes 23 associées sur un substrat de circuit intégré et la chaîne de portes 26 sur un autre substrat. Toutefois, de préférence, les portes 21, 23, 26 sont formées à partir d'un réseau de portes prédiffusées sur un même substrat et la différence de temps de propagation est obtenue en jouant sur le nombre de portes connectées à chaque porte d'une chaîne et sur les longueurs de connexion.

Le bit de poids faible du mot fourni par le convertisseur vaut t1_{pd}―t2_{pd}; il peut donc prendre une valeur inférieure à tlp_{d} et t2p_{d}. En ce qui concerne les dispersions σt1_{pd} et crt2pd sur les temps de propagation, l'on retrouve la condition (1) avec:

L'on retrouve également la relation (2) donnant le nombre de bits N.

Les réseaux prédiffusés disponibles actuellement présentent des temps de propagation par porte inférieurs à la nanoseconde et des dispersions inférieures à quelques dizaines de picose- condes. A titre indicatif, le convertisseur de la figure 2 permet dans ces conditions un codage sur 5 bits avec un poids faible égal à 500 ps et une pleine échelle de 16 ns. De plus, et c'est un avantage commun à tous les modes de réalisation de l'invention, le résultat est disponible très rapidement.

Sur la figure 2 sont également représentés des moyens de réglage du convertisseur.

Pour le réglage du zéro, on connecte en amont de chaque chaîne 20, 25 une suite de portes de transmission, respectivement 20a, 25a. Le signal de départ est appliqué sur une borne d'entrée 22a qui est reliée à l'entrée d'un circuit d'aiguillage 24 dont les sorties sont reliées à des entrées respectives des portes 21a de la suite 20a. De même le signal d'arrêt est appliqué sur une borne d'entrée 27a qui est reliée à l'entrée d'un circuit d'aiguillage 28 dont les sorties sont reliées à des entrées respectives des portes 26a de la suite 25a. Chaque circuit d'aiguillage a une entrée de commande permettant de sélectionner une des sorties. Le réglage de zéro est effectué en positionnant les circuits d'aiguillage de manière que la réponse du convertisseur soit égale à zéro lorsque les signaux sd et sa sont appliqués simultanément aux bornes 22a et 27a.

Pour le réglage de la pleine échelle, un circuit de décodage 20b est disposé à l'extrémité de la chaîne 20 opposée à celle d'entrée, ce circuit de décodage 20b ayant des entrées connectées aux sorties non-inverseuses de plusieurs portes 21. Le convertisseur fonctionnant sur N bits, la chaîne 20 comprend au moins 2N portes 21. En fait, le nombre de portes 21 est choisi un peu supérieur à 2N, par exemple égal à 2N + k et le circuit de décodage 20b reçoit les sorties des 2k + 1 dernières portes de la chaîne. Comme déjà indiqué, le temps de propagation par porte, ici tlp_{d} est fonction de la tension d'alimentation du circuit intégré. Aussi, le circuit de décodage 20b est-il utilisé pour fournir une grandeur de commande de réglage de la tension d'alimentation, de manière que la pleine échelle soit juste atteinte lorsque deux signaux de référence sd et sa sont appliqués avec un intervalle de temps égal à la pleine échelle, le circuit de codage 29 étant relié aux 2N premières portes de la chaîne 21.

On notera que plusieurs réglages alternés du zéro et de la pleine échelle peuvent être nécessaires.

Dans ce qui précède, on a envisagé le cas où la propagation du signal de départ dans une chaîne de portes est stoppée en étant rejointe par la propagation du signal d'arrêt dans une autre chaîne de portes.

La figure 3 illustre un autre mode de réalisation d'un convertisseur selon l'invention dans lequel la propagation du signal de départ dans une chaîne de portes est stoppée par le blocage en parallèle des portes de la chaîne en réponse à la réception du signal d'arrêt.

Le signal de départ sd est reçu à l'extrémité d'entrée 32 d'une chaîne 30 de portes 31 tandis que le signal d'arrêt sa est appliqué sur une borne 37 en parallèle sur les premières entrées de portes 33 associées chacune à une porte 31 respective. Les connexions des portes 31 et 33 sont identiques à celles des portes 21 et 23 du convertisseur de la figure 2, les portes 31 et 33 étant formées sur un même substrat de circuit intégré à partir d'un réseau de portes prédiffusées.

Le franchissement de chaque porte 31 par le signal sd s'accompagne du blocage de la porte 33 associée. Le signal d'arrêt passe à travers les portes 33 non encore bloquées pour bloquer les portes 31 associées et arrêter ainsi la propagation du signal sd. L'état des portes de la chaîne 30 est une fonction linéaire de l'intervalle de temps At séparant les instants t1 et t2 de réception des signaux sd et sa. Cet état est lu directement sur les sorties non-inverseuses des portes 31 et converti sous forme d'un mot numérique au moyen d'un circuit de codage 39.

Le bit de poids faible δt du mot fourni par le convertisseur vaut tp_{d}, c'est-à-dire le temps de propagation par porte de la chaîne 30. Pour un convertisseur N bits de précision égale au demi-poids faible, la dispersion crtpd du temps de propagation tp_{d} doit ici satisfaire la condition:

On notera que cette condition est moins forte d'un facteur 2¹¹² que la condition (1), du fait qu'il y a une seule propagation dans une seule chaîne. Toutefois, une dispersion supplémentaire est introduite du fait que le verrouillage des portes 31 de la chaîne 30 ne peut être exactement simultané.

## Revendications

1. Convertisseur temps-numérique ultra-rapide destiné à fournir une information numérique représentative de la durée de l'intervalle de temps séparant la réception d'un signal de départ de la réception d'un signal d'arrêt et comprenant une ligne à retard destinée à être parcourue par le signal de départ, caractérisé en ce que:
- la ligne à retard est formée par une pluralité de portes (11; 21; 31) connectées en cascade pour former une chaîne dont une extrémité est destinée à recevoir le signal de départ afin de permettre la propagation du signal de départ le long de la chaîne, les portes étant toutes constituées par des mêmes circuits intégrés formés sur un seul et même substrat semiconducteur de manière à présenter sensiblement le même temps de propagation, chaque porte ayant une entrée de signal, une sortie de signal et une entrée de commande, ladite sortie de signal ayant un premier état lorsque le signal de départ s'est propagé à travers la porte correspondante ou un deuxième état différent du premier lorsque le signal de départ ne s'est pas propagé à travers la porte correspondante, et
- un circuit de verrouillage (15; 23, 25; 33) est prévu ayant une entrée destinée à recevoir le signal d'arrêt et une pluralité de sorties chacune reliée à une entrée de commande d'une porte correspondante de ladite chaîne, le circuit de verrouillage agissant en réponse à la réception d'un signal d'arrêt pour verrouiller les portes à travers lesquelles le signal de départ ne s'est pas encore propagé, de sorte que le nombre de portes traversées par le signal de départ et ayant par conséquent leur sortie de signal dans le deuxième état, est une fonction linéaire du temps écoulé entre la réception du signal de départ et la réception du signal d'arrêt.

2. Convertisseur temps-numérique ultra-rapide destiné à fournir une information numérique représentative de la durée de l'intervalle de temps séparant la réception d'un signal de départ de la réception d'un signal d'arrêt et comprenant une ligne à retard destinée à être parcourue par le signal de départ, caractérisé en ce que:
- une pluralité de premières portes (11; 21) sont connectées en cascade pour former une première chaîne dont une extrémité est destinée à recevoir le signal de départ afin de permettre la propagation du signal de départ le long de la première chaîne, les premières portes étant toutes constituées par des mêmes circuits intégrés formés sur un seul et même substrat semi-conducteur de manière à présenter sensiblement un même premier temps de propagation, chaque première porte ayant une entrée de signal et une sortie de signal, ladite sortie de signal ayant une premier état lorsque le signal de départ s'est propagé à travers la première porte correspondante ou un deuxième état différent du premier lorsque le signal de départ ne s'est pas propagé à travers la première porte correspondante,
- une pluralité de deuxièmes portes (16; 26) sont connectées en cascade pour former une deuxième chaîne dont une extrémité est destinée à recevoir le signal d'arrêt afin de permettre la propagation du signal d'arrêt le long de la deuxième chaîne, les deuxièmes portes étant toutes constituées par des mêmes circuits intégrés formés sur un seul et même substrat semiconducteur de manière à présenter sensiblement un même deuxième temps de propagation, chaque porte ayant une entrée de signal, et une sortie de signal, ladite sortie de signal ayant un premier état lorsque le signal d'arrêt s'est propagé à travers la deuxième porte correspondante ou un deuxième état différent du premier lorsque le signal d'arrêt ne s'est pas propagé à travers la deuxième porte correspondante,
- une pluralité de circuits de verrouillage sont connectés chacun entre une première porte particulière et une deuxième porte particulière correspondante de manière à provoquer le verrouillage de l'état des sorties de signal de toutes les portes dans l'une au moins des première et deuxième chaînes lorsque le signal de départ et le signal d'arrêt se propageant le long des trajets parallèles constitués par la première et la deuxième chaînes atteignent en même temps une première et une deuxième portes correspondantes, et
- des moyens de codage (19, 29) sont reliés aux sorties de signal dont l'état est susceptible d'être verrouillé pour fournir une information numérique qui est fonction de l'état verrouillé desdites sorties de signal.

3. Convertisseur selon la revendication 2, caractérisé en ce que les premières et deuxièmes portes sont formées sur un seul et même substrat semiconducteur.

4. Convertisseur selon l'une quelconque des revendications 2 et 3, caaractérisé en ce que les directions de propagation du signal de départ et du signal d'arrêt le long des trajets parallèles formés par la première et la deuxième chaînes (10, 15) sont opposées.

5. Convertisseur selon la revendication 4, caractérisé en ce que chacune des premières et deuxièmes portes (11, 16) a une entrée de commande; et chaque circuit de verrouillage comprend une première liaison reliant une sortie de la première porte correspondante (11) à l'entrée de commande de la deuxième porte correspondante (16) et une deuxième liaison reliant une sortie de la deuxième porte correspondante (16) à l'entrée de commande de la première porte correspondante (11) de manière à commander le verrouillage d'une porte d'une chaîne par le passage de la sortie de signal de la porte correspondante de l'autre chaîne du premier au deuxième état.

6. Convertisseur selon l'une quelconque des revendications 2 et 3, caractérisé en ce que les directions de propagation du signal de départ et du signal d'arrêt le long des trajets parallèles formés par la première et la deuxième chaîne (20, 25) sont identiques, le premier temps de propagation étant plus long que le deuxième temps de propagation.

7. Convertisseur selon la revendication 6, caractérisé en ce que chaque première porte (21) a une entrée de commande; et chaque circuit de verrouillage comprend une troiséme porte (23) ayant une entrée de signal reliée à la sortie de signal de la deuxième porte correspondante (26), une entrée de commande reliée à la sortie de signal de la première porte correspondante (21) et une sortie de signal reliée à l'entrée de commande de la première porte correspondante (21), de manière à commander le verrouillage d'une première porte (21) en réponse au passage de la sortie de signal de la deuxième porte correspondante (26) du premier au deuxième état seulement lorsque la sortie de signal de la première porte est toujours dans le premier état.

8. Convertisseur temps-numérique ultra-rapide destiné à fournir une information numérique représentative de la durée de l'intervalle de temps séparant la réception d'un signal de départ de la réception d'un signal d'arrêt et comprenant une ligne à retard destinée à être parcourue par le signal de départ, caractérisé en ce que:
- la ligne à retard est formée par une pluralité de portes (31) connectées en cascade pour former une chaîne dont une extrémité est destinée à recevoir un signal de départ afin de permettre la propagation du signal de départ le long de la chaîne, les portes étant toutes constituées par des mêmes circuits intégrés formés sur un seul et même substrat semiconducteur de manière à présenter sensiblement le même temps de propagation, chaque porte ayant une entrée de signal, une sortie de signal et une entrée de commande, ladite sortie de signal ayant un premier état lorsque le signal de départ s'est propagé à travers la porte correspondante ou un deuxième état différent du premier lorsque le signal de départ ne s'est pas propagé à travers la porte correspondante,
- une pluralité de circuits de verrouillage (33) sont prévus ayant chacun une entrée de signal destinée à recevoir un signal d'arrêt et une sortie de signal reliée à l'entrée de commande d'une porte particulière correspondante, les circuits de verrouillage agissant en réponse à la réception d'un signal d'arrêt en verrouillant l'état des sorties de signal des portes, et
- des moyens de codage (39) sont reliés aux sorties de signal des portes (31) pour fournir une information numérique qui est fonction de l'état verrouillé desdites sorties de signal.

9. Convertisseur selon la revendication 8, caractérisé en ce que chaque circuit de verrouillage comporte un circuit à portes (33) ayant une entrée de signal destinée à recevoir le signal d'arrêt, une entrée de commande reliée à une sortie de signal de la porte correspondante (31) et une sortie de signal reliée à l'entrée de commande de la porte correspondante (31), de manière à commander le verrouillage de la porte correspondante en réponse à la réception du signal d'arrêt seulement si la sortie de signal de la porte correspondante est toujours dans le premier état.

## Claims

1. Ultra-high speed time-to-digital converter, designed to supply a digital information representing the duration of the time interval between the time when a starting signal is received and the time when a stop signal is received and comprising a delay line designed to be gone through by the starting signal, characterized in that:
-the delay line is formed by a plurality of cascade-connected gates (11; 21; 31) forming a chain of which one end is designed to receive the starting signal in order to allow propagation of the starting signal along the chain, the gates being all constituted by the same integrated circuits formed on one and the same semi-conductor substrate, so as to present substantially the same propagation time, each gate having a signal input, a signal output and a control input, said signal output having a first condition when the starting signal is propagated through the corresponding gate or a second condition different from the first when the starting signal is not propagated through the corresponding gate, and
- a locking circuit (15; 23; 25; 33) is provided having an input designed to receive the stop signal and a plurality of outputs, each one being connected to a control input of a corresponding gate of said chain, said locking circuit acting in response to the reception of a stop signal, for locking the gates through which the starting signal is not yet propagated, so that the number of gates traversed through by the starting signal and consequently having their output signal in the second condition, is a linear function of the time which has elapsed between the time when the starting signal has been received and the time when the stop signal has been received.

2. Ultrahigh speed time-to-digital converter designed to supply a digital information representing the duration of the time interval between the time when a starting signal is received and the time when a stop signal is received, and comprising a delay line designed to be gone through by the starting signal, characterized in that:
- a plurality of first gates (11; 21) are cascade-connected in order to form a first chain of which one end is designed to receive the starting signal so as to allow propagation of the starting signal along the first chain, all the first gates being constituted by the same integrated circuits formed on one and the same semi-conductor substrate so as to present a substantially similar first propagation time, each first gate having a signal input and a signal output, said latter having a first condition when the starting signal is propagated through the first corresponding gate or a second condition different from the first when the starting signal is not propagated through the first corresponding gate,
- a plurality of second gates (16; 26) are cascade-connected in order to form a second chain of which one end is designed to receive the stop signal so as to allow the propagation of the stop signal along the second chain, all the second gates being constituted by the same integrated circuits formed on one and the same semi-conduc- . tor circuit, in such a way as to present a substantially similar propagation time, each gate having a signal input and a signal output, said signal output having a first condition when the stop signal is propagated through the second corresponding gate, or a second condition different from the first, when the stop signal is not propagated through the second corresponding gate,
- a plurality of locking circuits are each connected between a first respective gate and a second corresponding respective gate so as to cause the locking of the condition of the signal outputs of all the gates in one at least of the first and second chains when the starting signal and the stop signal which are propagated along the parallel paths constituted by the first and the second chains, reach at the same time a first and a second corresponding gates, and
- coding means (19, 29) are connected to the signal outputs of which the condition may be locked in order to supply a digital information which is function of the locked condition of said signal outputs.

3. Converter according to claim 2, characterized in that the first and second gates are formed on one and the same semi-conductor substrate.

4. Converter according to any one of claims 2 and 3, characterized in that the directions of propagation of the starting signal and stop signal along parallel paths formed by the first and second chains (10, 15) are opposite.

5. Converter according to claim 4, characterized in that each one of the first and second gates (11, 16) has a control input; and each locking circuit comprises a first connection connecting one output of the first corresponding gate (11) to the control input of the second corresponding gate (16) and a second connection connecting one output of the second corresponding gate (16) to the control input of the first corresponding gate (11) so as to control the locking of one gate of one chain by the passage of the signal output of the corresponding gate of the other chain from the first to the second condition.

6. Converter according to any one of claims 2 and 3, characterized in that the directions of propagation of the starting signal and of the stop signal along parallel paths formed by the first and second chains (20, 25) are identical, the first propagation time being longer than the second propagation time.

7. Converter according to claim 6, characterized in that each first gate (21) has a control input; and each locking circuit comprises a third gate (23) having a signal input connected to the signal output of the second corresponding gate (26), a control input connected to the signal output of the first corresponding gate (21) and a signal output connected to the control input of the first corresponding gate (21), so as to control the locking of a first gate (21) in response to the passage of the signal output of the second corresponding gate (26) from the first to the second condition only when the signal output of the first gate is still in the first condition.

8. Ultra-high speed time-to-digital converter designed to supply a digital information representing the duration of the time interval separating the time when a starting signal is received from the time when a stop signal is received and comprising a delay line designed to be gone through by the starting signal, characterized in that:
-the delay line is formed by a plurality of gates (31) which are cascade-connected to form a chain of which one end is designed to receive a starting signal in order to allow the propagation of the starting signal along the chain, the gates being all constituted by the same integrated circuits formed on one and the same semi-conductor substrate so as to have substantially the same propagation time, each gate having a signal input, a signal output and a control input, said signal output having a first condition when the starting signal is propagated through the corresponding gate or a second condition different from the first when the starting signal is not propagated through the corresponding gate,
- a plurality of locking circuits (33) are provided, each one having a signal input designed to receive a stop signal and a signal output connected to the control input of a respective corresponding gate, the locking circuits acting in response to the reception of a stop signal by locking the condition of the signal outputs of the gates, and
-coding means (39) are connected to the signal outputs of the gates (31) in order to supply a digital information which is function of the locked condition of said signal outputs.

9. Converter according to claim 8, characterized in that each locking circuit comprises a circuit of gates (33) having an input signal designed to receive the stop signal, a control input connected to a signal output of the corresponding gate (31) and a signal output connected to the control input of the corresponding gate (31), so as to control the locking of the corresponding gate in response to the reception of the stop signal only if the signal output of the corresponding gate is still in the first condition.

## Patentansprüche

1. Ultraschneller zeitnumerischer Umformer für das Liefern einer numerischen Information, die der Dauer des Zeitintervalls entspricht, das den Empfang eines Ausgangssignals vom Empfang eines Stop- oder Endsignals trennt, und eine Verzögerungskette aufweist, die dazu bestimmt ist, von dem Ausgangssignal durchlaufen zu werden, dadurch gekennzeichnet, daß:
- die Verzögerungskette durch eine Mehrzal von Toren (11; 21; 31) gebildet ist, die kaskadenförmig zur Bildung einer Kette verbunden sind, deren eines Ende dazu bestimmt ist das Ausgangssignal zu empfangen, um die Übertragung des Ausgangssignals entlang der Kette zu erlauben, wobei die Tore alle durch die gleichen integrierten Schaltkreise gebildet sind, die auf einem einzigen Halbleitersubstrat derart gebildet sind, um im wesentlichen dieselbe Übertragungszeit aufzuweisen, wobei jedes Tor einen Signaleingang, einen Signalausgang und einen Steuereingang aufweist, wobei der Signalausgang einen ersten Zustand aufweist, wenn das Ausgangssignal durch das entsprechende Tor übertragen wird, oder einen vom ersten Zustand unterschiedlichen zweiten Zustand aufweist, wenn das Ausgangssignal nicht durch das entsprechende Tor übertragen wird, und
- daß ein Klemm- oder Clampingschaltkreis (15; 23, 25; 33) vorgesehen ist, der einen Eingang für den Empfang des Stopsignals und eine Mehrzahl von Ausgängen aufweist, wobei jeder mit einem Steuereingang eines entsprechenden Tores der Kette verbunden ist, wobei der Klemmschaltkreis in Antwort auf den Empfang eines Stopsignals wirkt, um die Tore, durch die das Ausgangssignal noch nicht übertragen wurde, zu verriegeln, derart, daß die Anzahl der von dem Ausgangssignal überquerten Toren und die konsequenterweise ihren Signalausgang in dem zweiten Zustand haben, eine lineare Funktion der verstrichenen Zeit zwischen dem Empfang des Ausgangssignals und dem Empfang des Stopsignals ist.

2. Ultraschneller zeitnumerischer Umformer für die Lieferung einer numerischen Information, die der Dauer eines Zeitintervalls entspricht, das den Empfang eines Ausgangssignals von dem Empfang eines Stopsignals trennt, und eine Verzögerungskette aufweist, die dazu bestimmt ist, von dem Ausgangssignal durchlaufen zu werden, dadurch gekennzeichnet, daß:
-eine Mehrzahl von ersten Toren (11; 21) kaskadenförmig miteinander verbunden ist, um eine erste Kette zu bilden, deren eines Ende dazu bestimmt ist, das Ausgangssignal zu empfangen, um die Übertragung des Ausgangssignals entlang der ersten Kette zu erlauben, wobei die ersten Tore alle aus denselben integrierten Schaltkreisen gebildet sind, die auf einem einzigen Halbleitersubstrat derart gebildet sind, daß sie im wesentlichen eine gleiche erste Übertragungszeit aufweisen, wobei jedes erste Tor einen Signaleingang und einen Signalausgang aufweist, wobei der Signalausgang einen ersten Zustand hat, wenn das Ausgangssignal über bzw. durch das erste zugehörige Tor übertragen wird, oder einen vom ersten unterschiedlichen zweiten Zustand aufweist, wenn das Ausgangssignal nicht durch das erste zugehörige Tor übertragen wird,
- eine Mehrzahl von zweiten Toren (16; 26) in Kaskadenform miteinander verbunden sind, um eine zweite Kette zu bilden, deren eines Ende dazu bestimmt ist, das Stopsignal zu empfangen, um die Übertragung des Stopsignals entlang der zweiten Kette zu ermöglichen, wobei die zweiten Tore alle aus denselben integrierten Schaltkreisen gebildet sind, die auf einem einzigen Halbleitersubstrat ausgebildet sind, derart, um im wesentlichen eine zweite Übertragungszeit aufzuweisen, wobei jedes Tor einen Signaleingang und einen Signalausgang hat, wobei der Signalausgang einen ersten Zustand hat, wenn das Stopsignal über das zweite zugehörige Tor übertragen wird, oder einen zweiten Zustand unterschiedlich vom ersten aufweist, wenn das Stopsignal nicht über das zweite zugehörige Tor übertragen wird,
- eine Mehrzahl von Klemmschaltkreisen jeder zwischen einem besonderen ersten Tor und einem besonderen zweiten entsprechenden Tor derart verbunden ist, um das Verriegeln oder Klemmen des Zustands der Signalausgänge von allen Toren in wenigstens einer der ersten und zweiten Ketten hervorzurufen, wenn das Ausgangssignal und das Stopsignal sich entlang von parallelen Bahnen fortsetzen, die von der ersten und der zweiten Kette gebildet sind, die gleichzeitig ein erstes bzw. zweites Tor erreichen, und
- Kodierungsmittel (19, 29) mit Signalausgängen verbunden sind, deren Zustand geeignet ist eingeklemmt bzw. verriegelt zu werden, um eine numerische Information zu liefern, die Funktion des verriegelten Zustand der Signalausgänge ist.

3. Umformer nach Anspruch 2, dadurch gekennzeichnet, daß die ersten und zweiten Tore auf einem einzigen Halbleitersubstrat gebildet sind.

4. Umformer nach einem der Ansprüche 2 oder 3, dadurch gekennzeichnet, daß die Übertragungsrichtungen der Ausgangssignale und der Stopsignale entlang der parallelen Bahnen, die durch die erste und die zweite Kette (10, 15) gebildet sind, einander entgegengerichtet sind.

5. Umformer nach Anspruch 4, dadurch gekennzeichnet, daß ein jedes der ersten und zweiten Tore (11,16) einen Betätigungseingang bzw. Steuereingang aufweist; und jeder Klemmschaltkreis eine erste Verbindung aufweist, die einen Ausgang des ersten zugehörigen Tores (11) mit dem Steuereingang des zweiten entsprechenden Tores (16) verbindet und eine zweite Verbindung aufweist, die einen Ausgang des zweiten zugehörigen Tores (16) mit dem Steuereingang des ersten entsprechenden Tores (11) derart verbindet, um das Verriegeln eines Tores einer Kette durch das Hindurchtreten des Ausgangssignals durch das entsprechende Tor der anderen Kette vom ersten in den zweiten Zustand zu steuern.

6. Umformer nach einem der Ansprüche 2 oder 3, dadurch gekennzeichnet, daß die Übertragungsrichtungen des Ausgangssignals und des Stopsignals entlang den parallelen Bahnen, die durch die erste und zweite Kette (20, 25) gebildet sind, identisch sind, wobei die erste Übertragungszeit länger ist als die zweite Übertragungszeit.

7. Umformer nach Anspruch 6, dadurch gekennzeichnet, daß jedes erste Tor (21) einen Steuereingang aufweist; und jeder Klemmschaltkreis ein drittes Tor (23) aufweist, das einen Signaleingang hat, der mit dem Signalausgang des zweiten entsprechenden Tores (26) verbunden ist, einen Steuereingang aufweist, der mit dem Signalausgang des ersten zugehörigen Tores (21) verbunden ist, und einen Signalausgang aufweist, der mit dem Steuereingang des zweiten zugehörigen Tores (21) derart verbunden ist, um die Verriegelung eines ersten Tores (21) in Antwort auf das Passieren des Signalausgangs des zweiten zugehörigen Tores (26) vom ersten in den zweiten Zustand nur zu steuern bzw. zu befehlen, wenn der Signalausgang des ersten Tores immer im ersten Zustand ist.

8. Ultraschneller zeitnumerischer Umformer für die Lieferung einer numerischen Information, die der Dauer des Zeitintervalls entspricht, das den Empfang eines Ausgangssignals von dem Empfang eines Stopsignals trennt und eine Verzögerungskette aufweist, die dazu bestimmt ist, von dem Ausgangssignal durchlaufen zu werden, dadurch gekennzeichnet, daß:
- die Verzögerungskette durch eine Mehrzal von Toren (31) gebildet ist, die kaskadenförmig miteinander verbunden sind, um eine Kette zu bilden, deren eines Ende dazu bestimmt ist, ein Ausgangssignal zu empfangen, um die Übertragung des Ausgangssignals entlang der Kette zu erlauben, wobei die Tore alle durch dieselben integrierten Schaltkreise gebildet sind, die auf einem einzigen Halbleitersubstrat derart gebildet sind, um im wesentlichen dieselbe Übertragungszeit aufzuweisen, wobei jedes Tor einen Signaleingang, einen Signalausgang und einen Befehls- bzw. Steuereingang aufweist, wobei der Signalausgang einen ersten Zustand hat, wenn das Ausgangssignal durch das entsprechende Tor übertragen wird, oder einen vom ersten unterschiedlichen zweiten Zustand hat, wenn das Ausgangssignal nicht über das zugehörige Tor übertragen wird,
- eine Mehrzahl von Klemmschaltkreisen (33) vorgesehen ist, wobei jeder einen Signaleingang hat, der dazu bestimmt ist, ein Stopsignal aufzunehmen und einen Signalausgang aufweist, der mit dem Steuereingang eines entsprechenden besonderen Tores verbunden ist, wobei die Klemmschaltkreise in Antwort auf den Empfang eines Stopsignals wirken unter Verriegelung bzw. Klemmen des Zustands der Signalausgänge der Tore, und
- Kodierungsmittel (39) mit den Signalausgängen der Tore (31) verbunden sind, um einen numerische Information zu liefern, die in Funktion des verriegelten Zustands der Signalausgänge ist.

9. Umformer nach Anspruch 8, dadurch gekennzeichnet, daß jeder Klemmschaltkreis einen Torschaltkreis (33) aufweist, der einen Signaleingang für den Empfang des Stopsignals, einen Steuereingang, der mit einem Signalausgang des zugehörigen Tores (31) verbunden ist, und einen Signalausgang aufweist, der mit dem Steuereingang des entsprechenden Tores (31) verbunden ist, derart, um das Verriegeln bzw. Klemmen des entsprechenden Tores in Antwort auf den Empfang des Stopsignals nur zu steuern bzw. zu befehlen, wenn der Signalausgang des entsprechenden Tores immer im ersten Zustand ist.
